# EUROPÄISCHE PATENTSCHRIFT

(11) **EP 0 621 438 B1**
(45) Veröffentlichungstag und Bekanntmachung des Hinweises auf die Patenterteilung: **26.06.1996**
(21) Anmeldenummer: 94105495.9
(22) Anmeldetag: 08.04.1994
(51) Int. Cl.: F21S 1/02

(54) **Deckenleuchte**
Ceiling lighting fixture
Lampe de plafond

(30) Priorität: 21.04.1993 DE 4313051
(43) Veröffentlichungstag der Anmeldung: 26.10.1994
(73) Patentinhaber: SIEMENS AKTIENGESELLSCHAFT, D-80333 München (DE)
(72) Erfinder: Müller, Gottfried, D-83374 Traunwalchen (DE); Zehetgruber, Robert, D-83374 Traunwalchen (DE)

(56) Entgegenhaltungen:
- EP-A- 0 233 465
- EP-A- 0 529 356
- DE-A- 3 817 861
- GB-A- 513 912

## Beschreibung

Die Erfindung bezieht sich auf eine Deckenleuchte gemaß dem Oberbegriff des Patentanspruches 1.

Bei bekannten Deckenleuchten ist es nicht ungewöhnlich, daß die Lichtaustrittsöffnung der Leuchte durch eine Scheibe abgedeckt ist, die beispielsweise zur Entblendung dient. Sie kann z.B. als Refraktor aufgrund ihrer lichtbrechenden Eigenschaften verhindern, daß von der gegebenenfalls strahlungsintensiven Lichtquelle abgegebenes Licht direkt austritt und es statt dessen möglichst gleichmäßig über die Gesamtfläche der Lichtaustrittsöffnung der Leuchte verteilen, wodurch Direktblendung vermieden wird. In anderen Fällen können derartige lichtformende Elemente in der Lichtaustrittsöffnung insbesondere dazu dienen, die Lichtverteilungskurve der Deckeneinbauleuchte an gegebene Anorderungen anzupassen. Weiterhin können solche Abdeckscheiben gegebenenfalls auch der Funktionssicherheit dienen, sie können in diesem Fall beispielsweise als UV-Filter ausgebildet sein, gegen eine gegebenenfalls defekte und zerbrechende Lichtquelle schützen, sie können aber auch lediglich die Lichtaustrittsöffnung staubgesichert verschließen.

Es ist also eine Vielzahl von Anwendungsfällen denkbar, in denen die Lichtaustrittsöffnung einer Deckenleuchte durch eine vorzugsweise plane Abdeckscheibe abgedeckt ist. In vielen Anwendungsfällen, insbesondere dann, wenn die Anforderungen an die lichttechnischen Eigenschaften einer solchen Deckenleuchte nicht zu hoch sind, bildet eine derartige Abdeckscheibe für die Ausgestaltung sowie die Funktion z.B. einer Deckeneinbauleuchte kein besonders kritisches Bauelement. In Anwendungsfällen aber, in denen mit Hilfe einer ganz spezifischen Ausgestaltung der Deckenleuchte besondere lichttechnische Eigenschaften gezielt geschaffen werden sollen, kann eine solche, in der Lichtaustrittsöffnung der Deckenleuchte vorgesehene Abdeckscheibe durchaus ein kritisches Bauelement sein. Selbst wenn man hier unterschiedliche lichttechnische Eigenschaften eines solchen Abdeckelementes nicht berücksichtigt, so können bereits die unvermeidbaren, relativ hohen geometrischen Toleranzen, die bei Industriegläsern ohne weiteres auftreten, für die Lichttechnik einer derart hoch entwickelten Deckenleuchte von großer Bedeutung sein.

Berücksichtigt nämlich die Ausgestaltung der Deckenleuchte diese Toleranzen einer Abdeckscheibe nicht, so kann es durchaus vorkommen, daß sich diese zu anderen Fertigungstoleranzen der Deckenleuchte so addieren, daß sich eine Fehlergröße ergibt, auf Grund deren beispielsweise die Lichtquelle nicht mehr in der an sich vorgesehenen Position sitzt. Wenn sie insbesondere in bezug auf den Leuchtenreflektor, gegebenenfalls weitere Hilfsreflektoren außer Fokus steht, können die gewünschten lichttechnischen Eigenschaften der Deckenleuchte in einem solchen Fehlerfall nur unvollkommen erreicht werden. Bei qualitativ hochwertigen Deckenleuchten ist aber eine derartige Toleranzbreite auch in bezug auf die lichttechnische Charakteristik nicht tragbar, da sie der Abnehmer nicht akzeptieren wird.

Für die lichttechnische Funktion einer hochwertigen Leuchte ist es von wesentlicher Bedeutung, daß der Brennfleck der Lichtquelle bezüglich der Reflektoranordnung eine vorbestimmte Position einnimmt. Der exakten Positionierung der Lichtquelle wird daher auch entsprechende Beachtung geschenkt.

So ist aus DE-A1-38 17 861 eine Batterieleuchte mit einem Hohlspiegelreflektor bekannt, der als Fassung für eine Glühlampe mit Schraubsockel einen in den Reflektor integrierten Halsansatz aufweist, in den die Glühlampe einschraubbar ist. Dabei wird davon ausgegangen, daß der Abstand zwischen der Glühwendel der Glühlampe und dem Boden ihres Lampensockels eine eng tolerierte, definierte Größe ist. Somit läßt sich das Toleranzproblem für die Positionierung der Glühlampe in dem Hohlspiegelreflektor lösen, wenn in dem Halsansatz eine Anschlagkante für diesen Sockelboden der einzuschraubenden Glühlampe vorgesehen ist. Ein Nachteil dieser Lösung ist, daß bei einer solchen in den Reflektor der Leuchte integrierten Fassung für die Lichtquelle - systematisch bedingt - der Anwendungsbereich jeweils auf einen bestimmten, möglichst genormten Lampentyp beschränkt ist und natürlich auch die Herstellung des Hohlspiegelreflektors mit einer darin integrierten Fassung einen höheren Werkzeugaufwand erfordert und damit kostspieliger ist. Im Falle eines Massenproduktes, wie hier bei einer Batterieleuchte, kann dies trotz allem auch wirtschaftlich gerechtfertigt sein, dennoch ist eine solche Lösung nicht für alle Anwendungsfälle geeignet.

Diese Problematik wurde auch bereits erkannt. So ist in EP-A1-0 529 356 ein Adapter für einen parabolförmigen Reflektor sowie eine Fassung für eine Lichtquelle beschrieben. Bestimmend für diese bekannte Lösung ist eine konstruktive Ausgestaltung des Adapters, die es ermöglicht, in einen für die Aufnahme zunächst nur einer bestimmten Lampenfassung ausgebildeten Reflektor auch einen anderen Fassungstyp einsetzen zu können. Dabei wird dieser Adapter, der dann eine an sich in den vorhandenen Reflektor nicht unmittelbar einsetzbare Fassung trägt, in einem Durchbruch im Scheitel des Reflektors mit Hilfe von Rastelementen festgelegt. Bei der Ausgestaltung dieses Adapters ist auch hier berücksichtigt, daß er so augebildet sein muß, daß eine in die Fassung des Adapters eingesetzte Lampe mit ihrem Brennfleck eine definierte Position bezüglich des den Adapter tragenden Reflektors einnimmt.

Diese bekannten Lösungen für das Problem, den Brennfleck einer Lichtquelle bezüglich eines Leuchtenreflektors exakt zu positionieren, gehen davon aus, daß das Toleranzproblem zwischen Lampe und Lampenfassung relativ gut beherrscht wird. Daher ist es zulässig, die Lampenfassung am Leuchtenreflektor festzulegen und damit indirekt den Ort des Brennflecks der Lampe im Leuchenreflektor zu definieren. Nachteilig bei diesen bekannten Lösungen ist der konstruktive Ansatzpunkt, eine mechanische Verbindung zwischen Lampenfassung und Leuchtenreflektor derart auszugestalten, daß der Leuchtenreflektor selbst unmittelbar die Fassung trägt.

Daher wäre es wünschenswert, mit relativ geringem fertigungstechnischen Aufwand eine selbsttätige Justierung des Brennflecks der Lampe gegenüber dem Leuchtenreflektor bei der Lampenmontage bzw. nach Auswechseln einer Lampe bei Wartungsarbeiten zu ermöglichen.

In diesem Zusammenhang ist eine aus EP-A1-0 233 465 bekannte Ausführungsform einer Deckeneinbauleuchte von Interesse, mit der das insbesondere bei Deckeneinbauleuchten kritische Problem der Montage und Wartung gelöst werden soll. Diese besitzt einen topfförmigen Leuchtenhalter, der in eine Deckenöffnung eingesetzt und dort federnd verspannt wird. Dieser Leuchtenhalter bildet die Aufnahme für eine herausnehmbare Leuchteneinheit. Gebildet wird diese Leuchteneinheit durch einen in dem topfförmigen Leuchtenhalter rastgeführten, zylindrischen Einsatz, der auf der Leuchteninnenseite einen nach innen vorspringenden Flanschansatz aufweist, an dem der eigentliche Leuchtenreflektor mit seinem äußeren Rand anliegt. In den Scheitel dieses Reflektors ist ein Lampensockel mit zugeordneter Lampe eingesetzt. Diesem Lampensockel zugeordnet ist eine Lampenfassung, die ihrerseits durch einen Fassungshalter abgedeckt ist. Dieser Fassungshalter ist über Spiralfedern mit dem Einsatz verspannt. Der Fassungshalter bildet somit zusammen mit dem Einsatz und den dazwischen angeordneten Leuchtenteilen eine zusammengesetzte Leuchteneinheit, die zu Wartungszwecken aus dem Leuchtenhalter und damit der Deckenöffnung herausgenommen werden kann. Nachteilig ist dabei, daß diese Leuchteneinheit in diesem Fall vollständig auseinandergenommen und nach einem Lampenwechsel wieder zusammengesetzt werden muß.

Ausgehend von der Erkenntnis, daß gerade in den herstellungstechnisch unvermeidbaren Toleranzen auch hochwertiger Abdeckgläser eine wesentliche Fehlerursache für die mangelnde Lichttechnische Qualität von Deckenleuchten liegen kann, liegt der vorliegenden Erfindung die Aufgabe zugrunde, eine Deckenleuchte der eingangs genannten Art derart weiterzubilden, daß aufgrund des Aufbauprinzips einer solchen Leuchte die Fertigungstoleranzen von solchen Abdeckscheiben sowie anderer Leuchtenbauteile möglichst sicher und dabei auf einfache Weise eliminiert werden.

Erfindungsgemäß wird diese Aufgabe bei einer Deckenleuchte der eingangs genannten Art durch die im Patentanspruch 1 angegebenen Merkmale gelöst.

Diese Lösung geht von der Überlegung aus, daß bei einer lichttechnischen Entwicklung einer Leuchte, insbesondere dann, wenn in der Leuchte nahezu punktförmige Lichtquellen mit hoher Lichtstärke eingesetzt werden sollen, Ausgangspunkt der Gestaltung der Ort des Brennflecks der Lampe in bezug auf die das ausgestrahlte Licht umlenkende Reflektorumgebung ist. Man muß daher konstruktiv sicherstellen, daß trotz gegebener Material- und Fertigungstoleranzen diese hier als Fokusbedingung genannte Vorbedingung möglichst genau eingehalten wird. Diese geometrische Zuordnung der Lichtquelle zu den Reflektoren der Leuchte ist zwar Grundbedingung für einwandfreie lichttechnische Eigenschaften, kann aber ohne eine aufwendige Justage nicht unmittelbar umgesetzt werden, um fertigungstechnisch die genannten Toleranzen zu eliminieren.

Hier setzt die Erfindung an. Nach der erfindungsgemäßen Lösung wird nicht etwa angestrebt, Material- und/oder Herstellungstoleranzen zu minimieren, um das Ergebnis, die Deckenleuchte möglichst toleranzfrei auszugestalten, vielmehr wird der konstruktive Aufbau der Deckenleuchte so ausgestaltet, daß er in der Lage ist, solche bei vernünftigem Aufwand unvermeidbaren Toleranzen bei jeder Einzelleuchte individuell auszugleichen. Dabei wird zunächst in die Überlegung einbezogen, daß Reflektoreinheiten einer Leuchte, ob Haupt- oder Hilfsreflektor ist hier unwesentlich, neben den Lichtquellen selbst in ihren Abmessungen am engsten toleriert sind. Weiterhin wird es möglich, den größten möglichen absoluten Fehler zu berücksichtigen, wenn man im Aufbau der Deckenleuchte die Innenfläche der Abdeckscheibe als Referenzebene heranzieht. Dem liegt die Erkenntnis zugrunde, daß dann die toleranzbehaftete Dicke dieser Abdeckscheibe -lichttechnisch betrachtet- in bezug auf die einwandfreie Funktion der Leuchte nur noch von untergeordneter Bedeutung ist.

Daraus ergibt sich das Aufbaukonzept für eine erfindungsgemäß ausgebildete Leuchte, bei dem als indirekte Referenzebene die der Lichtquelle zugekehrte Innenfläche der Abdeckscheibe eingesetzt wird. Da der Abstand zwischen dem Scheitelpunkt des Hauptreflektors zu seinem Außenrand eine eng tolerierte, herstellungstechnisch beherrschbare Größe ist, wird der Hauptreflektor der Leuchte nach dem erfindungsgemäßen Konstruktionsprinzip unmittelbar auf die Innenseite der Abdeckscheibe aufgesetzt und dieser Scheitelpunkt des Hauptreflektors als abgeleiteter Referenzpunkt für die Anordnung der Lichtquelle in der Deckenleuchte herangezogen. Dabei wird weiterhin berücksichtigt, daß es fertigungstechnisch ebenso beherrschbar ist, den Abstand des Brennflecks der Lichtquelle von ihrem Sockel -bezogen auf die Anforderungen- genau einzuhalten. Abgeleitet gilt dies dann auch in entsprechender Weise für die in eine Sockelfassung eingesetzte Lichtquelle.

Die Erfindung realisiert nun diese Überlegungen in der Art, daß nach dem erfindungsgemäßen Konstruktionsprinzip einerseits der Hauptreflektor unmittelbar bezogen auf die der Lichtquelle zugewandte Innenfläche der Abdeckscheibe mit seinem äußeren Rand angeordnet ist und andererseits die Lichtquelle selbst eng toleriert bezüglich des Scheitelpunktes dieses Hauptreflektors angeordnet ist. Erreicht wird dies dadurch, daß die Fassung für die Lichtquelle in einem längs der Zentralachse der Leuchte beweglich geführten Befestigungselement angeordnet ist, das sich am Scheitelpunkt des Hauptreflektors abstützt.

Unabhängig von Materialtoleranzen der Abdeckscheibe oder Herstellungstoleranzen für das Leuchtengehäuse folgt daraus, daß lediglich an sich vernachlässigbare Toleranzen zwischen dem Ort des Brennfleckes der Lichtquelle und der Sockelgeometrie bzw. der Sockelfassung -im Falle der montierten Lichtquellesowie Toleranzen in den Abmessungen der Sockelbefestigung einen Einfluß auf die lichttechnische Charakteristik der Leuchte haben könnten. Teils sind diese Toleranzen aber -wie oben ausgefuhrt- aufgrund einer weit entwickelten Herstellungstechnologie bei dem heutigen Stande der Technik vernachlässigbar, teils sind sie aber beherrschbar, sofern man sich bewußt ist, daß die Abmessungen des Befestigungselementes für den Sockel der Lichtquelle sowie die Anordnung dieses Sockels an dem Befestigungselement für die Realisierung einer erfindungsgemäß ausgebildeten Leuchte mit in lichttechnischer Hinsicht qualitativ zufriedenstellenden Eigenschaften von wesentlicher Bedeutung sind.

Schließlich löst die erfindungsgemäße Durchgestaltung dieses Konstruktionsprinzips für eine Deckenleuchte die zugrundegelegte Aufgabe in einer sehr einfachen und besonders kostengünstigen Weise. In der axial längsbeweglichen Anordnung des Befestigungselementes für die Fassung der Lichtquelle, die gegebenenfalls durch entsprechende Vorspannkräfte unterstützt wird, ist eine besonders wirksame, herstellungstechnisch auch einfache und damit kostengünstige Lösung gefunden, das geschilderte Toleranzproblem zu lösen, ohne bei der übrigen Ausgestaltung des Leuchtengehäuses besondere Anforderungen stellen zu müssen.

Weitere Vorteile der erfindungsgemäßen Lösung ergebens sich aus Weiterbildungen, die in Unteransprüchen gekennzeichnet sind. Sie werden im folgenden bei der Beschreibung eines Ausführungsbeispieles der Erfindung näher erläutert. Diese Beschreibung erfolgt anhand der Zeichnung, dabei zeigt:
Figur 1 schematisch eine Decke mit einer Deckenöffnung zum Einsatz einer Deckenleuchte,
Figur 2 einen Querschnitt durch eine erfindungsgemäß ausgebildete, in diese Deckenöffnung einsetzbare Deckenleuchte mit einer zum Toleranzausgleich in Richtung der Hauptstrahlachse der Deckenleuchte beweglich gelagerten Sockelhalterung für die Lichtquelle der Deckenleuchte und
Figur 3 in einem Ausschnitt eine Draufsicht auf diese Sockelhalterung.

Die in Figur 1 schematisch dargestellte Deckenöffnung 101 in einer Raumdecke 1 ist für das Einsetzen einer Deckenleuchte vorgesehen. In Figur 2 ist eine solche Deckenleuchte vereinfacht in ihrem Querschnitt zumindestens in den Einzelheiten dargestellt, die im vorliegenden Fall von Bedeutung sind. Dabei ist ein topfförmiges Leuchtengehause 2 gezeigt, in dem ein Hauptreflektor 3, dem in diesem Beispiel als geteilter Reflektor ein Hilfsreflektor 4 zugeordnet ist. Für vorliegenden Fall ist es von untergeordneter Bedeutung, wie Haupt- und Hilfsreflektor 3 bzw. 4 einander konstruktiv zugeordnet sind. Da dies nur ein Beispiel für eine Reflektorgestaltung einer Deckenleuchte ist, kann vorausgesetzt werden, daß die konzentrische Zuordnung dieser beiden Reflektoren 3 bzw. 4 gegeben ist. In dieser Reflektoranordnung ist eine in Figur 2 in unterbrochenen Linien dargestellte Lichtquelle 5 eingesetzt. In der Lichtaustrittsöffnung der Leuchte, d.h. am unteren Rand der Reflektoranordnung 3 bzw. 4 ist senkrecht und quer zur Hauptstrahlachse der Leuchte eine Abdeckscheibe 6 vorgesehen. Ein Abdeckring 7, der diese Abdeckscheibe umfaßt, bildet ein gestalterisches Element, zugleich verdeckt er die Deckenöffnung 1 sowie deren unvermeidbare Toleranzen in bezug auf den Leuchtendurchmesser.

Ausgehend davon, daß die Toleranzen der Abdeckscheibe 6, hier vor allem in Hinsicht auf ihre Dicke, eine wesentliche Einflußgröße bezüglich der lichttechnischen Eigenschaften der Leuchte bilden, ist ein doppelwandiger, ringförmiger Einsatz 8 vorgesehen, an dem sowohl die Abdeckscheibe 6 als auch der Abdeckring 7 festgelegt sind. Dieser Einsatz 8 ist über den unteren Rand des Leuchtengehauses 2 geschoben. Mit dem Einsatz 8 wird es ermöglicht, die der Lichtquelle 5 zugeordnete Innenfläche der Abdeckscheibe 6 unmittelbar am äußeren, der Lichtaustrittsöffnung der Leuchte zugekehrten Rand des Hauptreflektors 3 aufzusetzen. Voraussetzungsgemäß ist damit auch der Hilfsreflektor 4 bezüglich dieser Innenfläche der Abdeckscheibe 6 positioniert.

Prinzipiell und beispielhaft kann man sich die im montierten Zustand der Deckenleuchte deckenseitig innenliegende Basisfläche 21 des Leuchtengehäuses 2 als Blechstreifen vorstellen, sie könnte aber auch in sich geschlossen, also kreisförmig ausgebildet sein. Bezüglich dieser Basisfläche 21 ist nun die Fassung der Lichtquelle 5 und damit diese selbst anzuordnen. Im vorliegenden Fall geschieht dies mit Hilfe eines U-förmig, doppelt abgewinkelten Befestigungselementes 9, an dem die Fassung 10 für die Lichtquelle 5 montiert ist. Die horizontale Basisfläche dieses Befestigungselementes 9 ist ihrerseits an einem Führungswinkel 11 festgelegt. Dieser Führungswinkel 11 weist von dem Befestigungselement 9 abgekehrte, nach oben abgewinkelte Ansätze 110 auf, die die Basisfläche 21 durchstoßend darin geführt sind.

In Figur 3 ist in einem Ausschnitt der hier beispielhaft streifenförmig ausgebildeten Basisfläche 21 schematisch angedeutet, daß der Führungswinkel 11 paarweise symmetrisch zur Hauptstrahlachse der Leuchte angeordnet Ansätze 110 aufweist, die in vorzugsweise relativ eng tolerierten Ausschnitten 210 der Basisfläche axial beweglich geführt sind. Falls diese Ausschnitte lediglich führen, jedoch nicht zentrieren sollen, kann gegebenenfalls in der Basisfläche 21 des Leuchtengehäuses 2 koaxial zur Hauptstrahlachse der Deckenleuchte eine Aufnahmebohrung 211 vorgesehen sein, in der ein Zentrierzapfen 111 geführt ist. Dieser ist an dem Führungswinkel 11, gegebenenfalls auch an dem Befestigungselement 9 festgelegt, um die Fassung 10 der Lichtquelle 5 in bezug auf die Hauptstrahlachse der Deckenleuchte zu zentrieren. Der Vollständigkeit halber ist in Figur 2 angedeutet, daß an dem Leuchtengehäuse 2 eine Leitungsanschlußklemme 12 festgelegt ist, über die -wegen der veränderbaren Lage der Fassung 10 in unterbrochenen Linien angedeutet- Leitungen 13 zur Stromzuführung an die Fassung 10 gelegt sind.

Das beschriebene Aufbauprinzip für eine Deckenleuchte beruht bezüglich seiner im wesentlichen lichttechnischen Funktion darauf, daß es die Lichtquelle 5 bezüglich der Reflektoranordnung, insbesondere des Hauptreflektors 3 durch eine axial beweglich geführte Befestigung der Fassung der Lichtquelle 5 und damit diese selbst ohne eine manuelle Justage automatisch fokussiert. Denn das Befestigungselement 9, an dem die Fassung für die Lichtquelle 5 und damit diese selbst festgelegt ist, stützt sich im Scheitel des Hauptreflektors 3 ab. Unabhängig von den Abmessungen des Leuchtengehäuses 2 und auch der vor allem kritischen Toleranzen der Abdeckscheibe 6 wird sich damit die Lichtquelle 5 immer an dem Fokusspunkt der Reflektoranordnung befinden, sofern nur die eigentlichen Befestigungselemente für die Lichtquelle 5, d.h. die Fassung 10 sowie das Befestigungselement 9 entsprechend eng toleriert sind. Dies ist aber mit fertigungstechnisch vertretbarem Aufwand realisierbar.

Wie in Figur 2 angedeutet ist, kann zwischen der Basisfläche 21 und dem Führungswinkel 11 zusätzlich ein Federelement in Form einer Blattfeder 14 angeordnet sein, um zusätzlich zu dem Eigengewicht von Lichtquelle 5, Fassung 10 sowie Befestigungselement 9 über den Führungswinkel 11 auf diese Befestigung der Lichtquelle 5 eine zusätzliche Kraft aufzubringen, mit der sich dann die freien Schenkel des Befestigungselementes 9 in der Scheitelebene auf dem Hauptreflektor 3 abstützen.

Dieses Beispiel zeigt auch, daß das vorstehend beschriebene Ausführungsbeispiel der Erfindung lediglich eine bevorzugte Ausführungsform darstellt. In Kenntnis der erfindungsgemäßen Lehre bleiben dem Fachmann eine Reihe von Möglichkeiten zur konstruktiven Ausgestaltung einer derartig axial beweglich geführten Befestigung der Lichtquelle 5 in den jeweiligen Anwendungsfällen und in Anpassung an bestimmte Reflektor- oder Gehäusegestaltungen. Weiterhin ist es für den Fachmann selbstverständlich, daß sich solche Leuchtenbauformen durchaus auch mit unterschiedlichen Lichtquellen verwirklichen lassen. Dies gilt allerdings insbesondere für nahezu punktförmige Lichtquellen, wie zum Beispiel Halogenglühlampen oder etwa auch HQS-Lampen.

## Patentansprüche

1. Deckenleuchte mit einem Leuchtengehäuse (2), einem im Leuchtengehäuse angeordneten Hauptreflektor (3), einer Fassungshalterung (9, 11) zum Aufnehmen einer Fassung (10) einer mit ihrem Brennfleck bezüglich des Hauptreflektors an einem vorgegebenen Ort auf der Leuchtenhauptstrahlachse angeordneten Lichtquelle (5), wobei die Fassungshalterung, die Fassung und die Lichtquelle eine Einheit bilden, die sich unmittelbar auf der Scheitelebene unter axialer Vorspannung abstützt, **dadurch gekennzeichnet**, daß der Hauptreflektor (3) im Leuchtengehäuse (2) fest angeordnet, die Fassungshalterung (9,11) dagegen davon unabhängig im Leuchtengehäuse längs der Leuchtenhauptstrahlachse verschiebbar gelagert und damit die aus Fassungshalterung, Fassung (10) und Lichtquelle (5) als eng toleriert gebildete Einheit bezüglich des Hauptreflektors axial beweglich angeordnet ist und sich mit ihrem Eigengewicht auf der Scheitelebene des Hauptreflektors abstützt, wobei diese Scheitelebene zum Toleranzausgleich von Leuchtenabmessungen als Referenzbezugsebene gewählt ist.

2. Deckenleuchte nach Anspruch 1,
**dadurch gekennzeichnet**,
daß die Fassungshalterung (9,11) einen U-förmig doppelt abgekröpften Befestigungswinkel (9) aufweist, zwischen dessen Schenkeln die Fassung (10) für die Lichtquelle (5) angeordnet ist und der sich mit seinen Schenkeln auf dem Scheitel des Hauptreflektors (3) abstützt und daß die Fassungshalterung weiterhin parallel zur Leuchtenhauptstrahlachse weisende, von dem Befestigungswinkel abgewandte Ansätze (110) aufweist, die in einer senkrecht zur Leuchtenhauptstrahlachse liegenden Deckfläche (21) des Leuchtengehäuses (2) vorgesehenen Ausschnitten (210) geführt sind.

3. Deckenleuchte nach Anspruch 2,
**dadurch gekennzeichnet**,
daß zwischen der Fassungshalterung (9,11) und der Deckfläche (21) des Leuchtengehäuses (2) ein die Fassungshalterung in Richtung des Hauptreflektors (3) vorspannendes Federelement (14) vorgesehen ist.

4. Deckenleuchte nach einem der Ansprüche 2 oder 3,
**dadurch gekennzeichnet**,
daß die Fassungshalterung (9,11) ein koaxial zur Leuchtenhauptstrahlachse angeordnetes Zentrierelement (111) aufweist, das in der Deckfläche (21) des Leuchtengehäuses (2) vertikal verschiebbar gelagert ist.

5. Deckenleuchte nach einem der Ansprüche 1 bis 4, bei der in der durch den Außenrand des Hauptreflektors (3) gebildeten Lichtaustrittsöffnung ein im wesentlichen planes, lichtformendes Abdeckelement (6) angeordnet ist,
**dadurch gekennzeichnet**,
daß ein von unten auf das Leuchtengehäuse (2) aufschiebbarer Einsatz (8) als Aufnahme für das Abdeckelement (6) vorgesehen und derart ausgebildet ist, daß dieses Abdeckelement sich unmittelbar am Außenrand des Hauptreflektors (3) abstützend in der Lichtaustrittsöffnung definiert festgelegt ist.

## Claims

1. Ceiling luminaire having a luminaire housing (2), a main reflector (3) arranged in the luminaire housing, a socket mounting (9, 11) to accommodate a socket (10) of a light source (5) which is arranged, in relation to the main reflector, with its focal spot at a predetermined location on the luminaire main beam axis, the socket mounting, the socket and the light source forming one unit which is supported directly in the vertex plane with axial pre-tension, characterized in that the main reflector (3) is arranged fixed in the luminaire housing (2), the socket mounting (9, 11), by contrast, is mounted independently thereof in the luminaire housing so as to be displaceable along the luminaire main beam axis, and hence the closely toleranced unit formed by the socket mounting, socket (10) and light source (5) is arranged so as to be axially movable in relation to the main reflector and is supported with its dead weight in the vertex plane of the main reflector, this vertex plane being selected as a reference plane for compensating tolerances of luminaire dimensions.

2. Ceiling luminaire according to Claim 1, characterized in that the socket mounting (9, 11) has a fastening angle (9) which is bent over twice in a U-shape, between the limbs of which the socket (10) for the light source (5) is arranged and which is supported with its limbs on the vertex of the main reflector (3), and in that the socket mounting furthermore has attachments (110) which point parallel to the luminaire main beam axis and face away from the fastening angle and are guided in cutouts (210) which are provided in a top surface (21) of the luminaire housing (2) which lies at right angles to the luminaire main beam axis.

3. Ceiling luminaire according to Claim 2, characterized in that, between the socket mounting (9, 11) and the top surface (21) of the luminaire housing (2), provision is made for a spring element (14) which pretensions the socket mounting in the direction of the main reflector (3).

4. Ceiling luminaire according to either of Claims 2 and 3, characterized in that the socket mounting (9, 11) has a centring element (111) which is arranged coaxially with respect to the luminaire main beam axis and is supported so as to be vertically displaceable in the top surface (21) of the luminaire housing (2).

5. Ceiling luminaire according to one of Claims 1 to 4, in which, in the light exit opening formed by the outer edge of the main reflector (3), there is arranged an essentially planar light-shaping covering element (6), characterized in that an insert (8) which can be pushed from below onto the luminaire housing (2) is provided as a receptacle for the covering element (6) and is designed in such a way that this covering element, supported directly on the outer edge of the main reflector (3), is fixed in a defined way in the light exit opening.

## Revendications

1. Plafonnier comportant un boîtier (2), un réflecteur (3) principal monté dans le boîtier, un support (9,11) de douille destiné à recevoir une douille (10) d'une source (5) de lumière dont la tâche focale se trouve vis-à-vis du réflecteur principal à un endroit donné à l'avance sur l'axe de rayonnement lumineux principal, le support de douille, la douille et la source lumineuse formant une unité qui s'appuie directement sur le plan du sommet avec une précontrainte axiale, caractérisé en ce que le réflecteur (3) principal est monté fixe dans le boîtier (2), le support (9,11) de douille est monté en revanche indépendant du boîtier coulissant le long de l'axe de rayonnement lumineux principal, et ainsi, l'unité formée à tolérance étroite par le support de douille, la douille (10) et la source (5) lumineuse est montée mobile axialement par rapport au réflecteur principal et s'appuie sur le plan du sommet du réflecteur par l'effet de son propre poids, ce plan du sommet étant choisi comme plan de référence pour compenser les tolérances des dimensions de la lame.

2. Plafonnier suivant la revendication 1, caractérisé en ce que le support (9,11) de douille comporte un angle (9) de fixation deux fois coudé en forme de U, entre les branches duquel est disposée la douille (10) pour la source (5) lumineuse et qui s'appuie sur le sommet du réflecteur (3) principal par ses branches et en ce que le support de douille comporte des prolongements (110) à l'opposée de l'angle de fixation qui sont dirigées suivant la direction parallèle à l'axe de rayonnement lumineux principal et qui sont guidées dans des encoches prévues dans une surface (21) supérieure du boîtier (2) qui est perpendiculaire à l'axe de rayonnement lumineux principal.

3. Plafonnier suivant la revendication 2, caractérisé en ce qu'il est prévu, entre le support (9,11) de douille et la surface (21) supérieure du boîtier (2), un élément (14) élastique, mettant sous tension préalable suivant la direction du réflecteur (3) principal.

4. Plafonnier suivant l'une des revendications 2 ou 3, caractérisé en ce que le support (9,11) de douille comporte un élément (111) de centrage , qui est disposé coaxialement à l'axe de rayonnement lumineux principal et qui est monté coulissant suivant la direction verticale dans la surface (21) supérieure du boîtier (2).

5. Plafonnier suivant l'une des revendications 1 à 4 dans lequel est disposé, dans l'ouverture de sortie de lumière formée par le bord extérieur du réflecteur (3) principal, un élément (6) de recouvrement, sensiblement plan, formateur de lumière caractérisé en ce qu'il est prévu un insert (8) pouvant s'enfiler par le bas sur le boîtier pour la réception de l'élément (6) de recouvrement, et agencé de manière que cet élément (6) de recouvrement soit fixé de manière définie dans l'ouverture de sortie de lumière en s'appuyant directement sur le bord extérieur du réflecteur (3) principal.
